# EUROPÄISCHE PATENTSCHRIFT

(11) **EP 1 105 235 B1**
(45) Veröffentlichungstag und Bekanntmachung des Hinweises auf die Patenterteilung: **01.10.2003**
(21) Anmeldenummer: 99944388.0
(22) Anmeldetag: 13.08.1999
(51) Int. Cl.: B22D 11/128, F15B 13/02

(54) **VORRICHTUNG ZUM HYDRAULISCHEN ANSTELLEN DER ROLLEN VON STRANGFÜHRUNGSSEGMENTEN EINER STRANGGIESSANLAGE**
DEVICE FOR HYDRAULICALLY ADJUSTING THE ROLLERS OF STRAND GUIDING SEGMENTS OF A CONTINUOUS CASTING INSTALLATION
PROCEDE POUR LE REGLAGE HYDRAULIQUE DES ROULEAUX DES SEGMENTS DE GUIDAGE DU BRIN D'UNE INSTALLATION DE COULEE CONTINUE

(30) Priorität: 14.08.1998 DE 19836843
(43) Veröffentlichungstag der Anmeldung: 13.06.2001
(73) Patentinhaber: SMS SCHLOEMANN-SIEMAG AKTIENGESELLSCHAFT, 40237 Düsseldorf (DE)
(72) Erfinder: GEERKENS, Christian, D-40699 Erkrath (DE); HARTMANN, Ralf, D-40470 Düsseldorf (DE); HILD, Berthold, D-57299 Burbach (DE); WATZLAW, Meinhard, D-40789 Monheim (DE)
(74) Vertreter: Valentin, Ekkehard, Dipl.-Ing.
(86) Internationale Anmeldenummer: EP9905944
(87) Internationale Veröffentlichungsnummer: WO00009279

(56) Entgegenhaltungen:
- DE-A- 3 835 010
- DE-C- 19 627 336

## Beschreibung

Die Erfindung betrifft eine Vorrichtung zum hydraulischen Anstellen von Bauteilen, insbesondere der Rollen von Strangführungssegmenten einer Stranggießanlage, mit Hydraulikzylindern, die durch je einen Kolben mit Kolbenstange in einen Zylinderraum und einen Ringzylinderraum unterteilt sind, wobei die Zylinderräume durch Steuerorgane abwechselnd und gegensinnig sowie gleichzeitig mit einer Druckquelle und einer Drucksenke verbindbar sind.

Bei Stranggießanlagen beginnt der Gießprozess in einer Kokille. Aus dieser tritt der oberflächlich erstarrte Gussstrang vertikal aus und wird in Strangfühnrugssegmenten mit einem bestimmten Radius um 90° umgelenkt und zu einem anschließenden horizontal angeordneten Richttreiber geleitet. Die Führung des Gussstranges geschieht mittels Führungsrollen, die durch Hydraulikzylinder anstellbar sind. Dadurch können unter anderem Rollenverschleiß und geänderte Gießparameter berücksichtigt werden. Zur Steuerung der Hydraulikzylinder werden im allgemeinen Stetigventile verwendet; diese erfordern aufgrund ihrer genauen Passungen feinstgefiltertes Hydrauliköl. Der mit der Ölfilterung verbundene Aufwand ist beträchtlich. Außerdem besteht bei Hydrauliköl im Gießmaschinen- und Walzwerksbereich immer Brandgefahr.

Durch die DE-A 1 3835010 ist es bekannt geworden, vier unterschiedliche Ventile vorzusehen, und zwar ein 4/2-Umschaltventil, ein 4/3-Wegeventil, ein erstes Druckregelventil und ein weiteres Druckregelventil, wobei die beiden Druckregelventile Stetigventile sind.

Der Erfindung liegt die Aufgabe zugrunde, ein Hydrauliksystem zur Verstellung von Strangführungssegmenten zu schaffen, das einen vergleichsweise geringen Anspruch an die Sauberkeit der Betriebsflüssigkeit und eine geringe Brandgefahr aufweist.

Die gestellte Aufgabe wird dadurch gelöst, dass als Steuerorgane nur 2/2-Schaltventile vorgesehen sind. Schaltventile sind entweder geschlossen oder geöffnet, während Stetigventile auch jede Zwischenstellung einnehmen können. Deswegen vertragen Schaltventile auch gröbere Schmutzpartikel, ohne zu verstopfen, während die mögliche Spaltöffnung eines Stetigventils auf sauberes Arbeitsmedium angewiesen ist, um eine Sitzverschmutzung zu verhindem. Außerdem benötigen die Ventilkolben der Schaltventile im Gegensatz zu den Stetigventilen keine enge Passung, da sie sich im geöffneten Zustand am Anschlag und bei geschlossenem Zustand im Sitz selbst zentrieren. Auch dadurch ist der Anspruch an die Sauberkeit und darüber hinaus an die Schmierfähigkeit der Arbeitsflüssigkeit bei Schaltventilen deutlich niedriger als bei Stetigventilen. Das bedeutet weniger Aufwand bei der Filterung und die problemlose Verwendung von Wasserölemulsionen als Arbeitsflüssigkeit. Neben dem geringeren Aufwand für die Schaltventile und für die Art sowie die Reinhaltung der Arbeitsflüssigkeit ist die Brandsicherheit ein entscheidender Vorteil der erfindungsgemäßen Lösung.

Durch die Anordnung von vier Schaltventilen in Vollbrückenschaltung wird eine einfache Führung und geringe Länge der Hydraulikleitungen mit entsprechend geringem Installationsaufwand erreicht.

Von Vorteil ist auch, dass die Schaltventile über einen Dreipunktregler ansteuerbar sind. Der Dreipunktregler arbeitet nur mit den Stellungen Plus, Minus und Null. Bei Plus ist das eine Schaltventilpaar erregt, bei Minus das andere, während bei Null beide Schaltventile stromlos und somit geschlossen sind. Dadurch ergibt sich ein einfacher Regleraufbau.

Da die Schaltventile eine Drossel aufweisen, kann trotz voll geöffneter Schaltventile eine überschwingfreie Einstellung der Kolbenposition verwirklicht werden.

Vorteilhaft ist auch, wenn die Elektromagnete der Schaltventile über einen Dreipunktregler oder Pulsweitenmodulation ansteuerbar sind. Während bei der Dreipunktregelung das Öffnungszeitintervall der Schaltventile als Ganzes variiert sind, ist bei der Pulsweitenmodulation die Zahl der konstanten kurzen Öffnungsintervalle variabel (variables Tastverhältnis).

Eine vorteilhafte Ausgestaltung der Erfindung sieht vor, dass die Dreipunktregler und die Pulsweitenmodulatoren als Elektrohardware oder als Software in einen Rechner integriert sind. Diese optimiert das Tastverhältnis in Richtung Schalthäufigkeitreduktion. Bei der Pulsweitenmodulation werden wie bei der Dreipunktregelung immer zugleich ein Aus- und Einlassschaltventil angesteuert, da dem Zuflussvolumen eines Zylinderraumes immer das gleiche Abflussvolumen des anderen entspricht.

Es ist ferner von Vorteil, dass jeder Kolben über eine Verbindungsstange mit einem Positionsgeber verbunden ist, der nach überschreiten eines oberen oder unteren Grenzwertes der Kolbenstellung die Regelung auslöst. Die Positionsgeber ermöglichen einen geschlossenen Regelkreis für die Kolbenlage. Dabei ergibt sich aus der Festlegung einer Hysterese der zulässigen Kolbenlage durch einen oberen und unteren Grenzwert derselben ein einfacher Aufbau und ein einfaches Inbetriebsetzen des Dreipunktreglers.

Dadurch, dass die vier Schaltventile zu einem Schaltventilblock zusammengefaßt sind, ergibt sich ein platzsparender, kostengünstiger Aufbau der Schaltventile.

Weitere Merkmale der Erfindung ergeben sich aus den Ansprüchen, der folgenden Figurenbeschreibung und den Zeichnungen, in denen Ausführungbeispiele der Erfindung schematisch dargestellt sind.

Es zeigen:
- Fig. 1: ein Schaltschema der Brückenschaltung des Hydraulikölkreislaufs eines Hydraulikzylinders,
- Fig. 2: ein Schaltschema des Hydraulikölkreislaufs und der Ansteuerung der Schaltventile eines Hydraulikzylinders,
- Fig. 3: ein vereinfachtes Schaltschema des Hydraulikölkreislaufs und der Ansteuerung der Schaltventile der vier Hydraulikzylinder eines Strangführungssegmentes,
- Fig. 4: wie Fig. 3, jedoch mit perspektivischer Darstellung eines Strangführungselementes.

Figur 1 zeigt die in Brückenschaltung zusammengeschalteten Schaltventile (1a, b, c, d) des Hydraulikkreislauf eines Hydraulikzylinders (2), die zu einem Ventilblock (3) zusammengefaßt sind. Die Schaltventile (1a, b) sind über einen ersten Verknüpfungspunkt (4) mit einer Drucksenke (5), die Schaltventile (1c, d) über einen zweiten Verknüpfungspunkt (6) mit einer Druckquelle (7) verbindbar. Die Schaltventile (1a, c) sind außerdem über einen dritten Verknüpfungspunkt (8) mit einem Zylinderraum (9), die Schaltventile (lb, d) über einen vierten Verknüpfungspunkt (10) mit einem Ringzylinderraum (11) des Hydraulikzylinder (2) verbunden. Der Zylinderraum (9) und der Ringzylinderraum (11) sind durch einen Kolben (12) dichtend geteilt, der eine aus dem Ringzylinderraum (11) austretende Kolbenstange (13) aufweist. Aus Fig. 1 geht die sehr kompakte und mit geringem Leitungsaufwand verwirklichte Anordnung des Ventilblocks (3) hervor.

In Figur 2 ist ein Ventilblock mit einem Hydraulikzylinder (2) und einer vereinfachten Darstellung der elektrischen Ansteuerung der Schaltventile (1a, b, c, d) dargestellt. Fig. 2 zeigt auch die Verknüpfungspunkte (4, 6, 8, 10) zur Verbindung der Schaltventile (1a, b, c, d) mit der Drucksenke (5) und der Druckquelle (7), dem Zylinderraum (9) und dem Ringzylinderraum (11) auf. Der Kolben (12) ist durch eine Verbindungsstange (14) mit einem Positionsgeber (15) verbunden, der die jeweilige Lage des Kolbens (12) gegenüber dem Hydraulikzylinder (2) angibt. Die Schaltventile (1a, b, c, d) besitzen je einen Elektromagneten (16), der über elektrische Leitungen (17a, b, c, d) mit einem Dreipunktregler (18) oder einem Pulsweitenmodulator (19) verbunden ist. Dreipunktregler (18) und Pulsweitenmodulator (19) sind als Elektronikhardware verwirklicht oder als Software in einem Rechner (20) integriert. Die Schaltventile (1a, b, c, d) weisen Federn (21) auf, die sie bei stromlosen Elektromagneten (16) schießen. Die Kolbenstangen (13) sind durch Stopfbüchsen (22) abgedichtet, die auch zur Abstützung der Hydraulikzylinder (2) auf einer Hälfte der Strangführungssegmente (35, Fig. 4) dienen. Sie tragen an ihrem freien Ende einen Gelenkkopf (23) zu ihrer Verbindung mit der anderen Hälfte der Strangführungssegmente (35).

Figur 3 zeigt ein vereinfachtes Schaltschema des Hydraulikölkreislaufs und der Ansteuerung der Ventilblöcke (3) für die vier Hydraulikzylinder (2) eines Strangführungssegmentes (35, Fig. 4). In gleicher Weise können auch Richtmaschinen und Sägen angestellt werden. Ein Schaltschrank (24) ist mit einem Rechner (25) verbunden, durch dessen Software die Schaltventilblöcke (3) mittels Dreipunktregler oder Pulsweitenmodulation angesteuert werden. Der Schaltschrank (24) weist unter anderem eine Netzwerk-Karte (26), eine zentrale Prozessoreinheit (CPU) (27), einen Speicher (28), eine Schnittstelle (29). beispielsweise eine SSI-SchnittstelLe zur Verbindung mit den Positionsgebem (15)., einen Digital/Analog-Wandler bzw. Schaltverstärker (30) für die Schaltventilsignale, einen digitalen Ein/Ausgang (31) für eine Steuertafel (32) vor Ort und für eine Klemmleiste (33) zum Anschluß der Signale der Anlage auf; hinzu kommt ferner ein Netzteil (34).

Figur 4 zeigt grundsätzlich das Gleiche wie Fig. 3, jedoch mit einem Strangführungssegment (35) in perspektivischer Darstellung. Dieses weist Rollen (36) auf, zwischen denen sich der zu führende Gußstrang (37) befindet und die Abstützungen (38) aufweisen. Letztere werden durch die Hydraulikzylinder (2) und durch die Kolben (12) mittels der Kolbenstange (13) angestellt. In den Hydraulikleitungen zwischen den Schaltventilblöcken (3) und den Hydraulikzylindem (2) sind Druckgeber (39) zur Überwachung des Prozesses eingebaut. Ihre Signale werden zusammen mit denen des Schaltventilblocks (3) in einer Eingang/Ausgang Baugruppe (40) gesammelt und an die Digital/Analog-Wandler (30) weitergegeben. Die Signale der Positionsgeber (15) werden zur Schnittstelle (29) geleitet.

Die erfindungsgemäße Anlage funktioniert folgendermaßen: Wenn die Positionsgeber (15) eine Abweichung der Solllage der Rollen (36) anzeigen, wird nach Überschreiten eines bestimmten oberen oder unteren Grenzwertes mittels Dreipunktregelung oder Pulsweitenmodulation durch Ansteuern der entsprechenden Schaltventile (1a, b, c, d) die Solllage wieder hergestellt.

Durch die Verwendung von Schaltventilen anstelle von Stetigventilen kann als Arbeitsflüssigkeit eine Wasser-ÖI-Emulsion verwendet werden, wodurch die Brandgefahr bei Leckage entscheidend verringert wird. Außerdem kann auf eine Feinstfilterung der Arbeitsflüssigkeit verzichtet werden, wodurch die erfindungsgemäße Anlage in Anschaffung und Betrieb verbilligt wird.

## Patentansprüche

1. Vorrichtung zum hydraulischen Anstellen von Bauteilen, insbesondere der Rollen (36) von Strangführungssegmenten (35) einer Stranggießanlage, mit Hydraulikzylindern (2), die durch je einen Kolben (12) mit Kolbenstange (13) in einen Zylinderraum (9) und einen Ringzylinderraum (11) unterteilt sind, wobei die Zylinderräume (9, 11) durch Steuerorgane abwechselnd und gegensinnig sowie gleichzeitig mit einer Druckquelle (7) und einer Drucksenke (5) verbindbar sind, **dadurch gekennzeichnet, dass** als Steuerorgane nur 2/2 Schaltventile (1a, 1b, 1c, 1d) vorgesehen sind.

2. Vorrichtung nach Anspruch 1, **dadurch gekennzeichnet, dass** jeder Hydraulikzylinder (2) vier Schaltventile (1a, 1b, 1c, 1d) in Vollbrückenschaltung aufweist.

3. Vorrichtung nach Anspruch 1 oder 2, **dadurch gekennzeichnet, dass** die Schaltventile (1a, 1b, 1c, 1d) eine Drossel aufweisen.

4. Vorrichtung nach einem oder mehreren der Ansprüche 1 bis 3, **dadurch gekennzeichnet, dass** die Elektromagnete (16) der Schaltventile (1a, 1b, 1c, 1d) über einen Dreipunktregler (18) oder über einen Pulsweitenmodulator (19) ansteuerbar sind.

5. Vorrichtung nach Anspruch 4, **dadurch gekennzeichnet, dass** die Dreipunktregler (18) und die Pulsweitenmodulatoren (19) als Elektronikhardware oder als Software in einen Rechner (20) integriert sind.

6. Vorrichtung nach einem oder mehreren der Ansprüche 3 bis 5, **dadurch gekennzeichnet, dass** jeder Kolben (12) über eine Verbindungsstange (14) mit einem Positionsgeber (15) verbunden ist, der nach überschreiten eines oberen oder unteren Grenzwertes der Kolbenstellung die Regelung auslöst.

7. Vorrichtung nach einem oder mehreren der Ansprüche 1 bis 6, **dadurch gekennzeichnet, dass** die vier Schaltventile (1a, 1b, 1c, 1d) zu einem Schaltventilblock (3) zusammengefasst sind.

## Claims

1. Device for hydraulic adjusting of components, particularly the rollers (36) of strip guide segments (35) of a continuous casting plant, with hydraulic cylinders (2), which are each divided by a piston (12) with piston rod (13) into a cylinder space (9) and an annular cylinder space (11), wherein the cylinder spaces (9, 11) are connectible by control elements alternately and reciprocally as well as simultaneously with a pressure source (7) and a pressure sink (5), **characterised in that** only 2/2 switching valves (1a, 1b, 1c, 1d) are provided as control elements.

2. Device according to claim 1, **characterised in that** each hydraulic cylinder (2) has four switching valves (1a, 1b, 1c, 1d) in a full-bridge circuit.

3. Device according to claim 1 or 2, **characterised in that** the switching valves (1a, 1b, 1c, 1d) have a choke.

4. Device according to one of more of claims 1 to 3, **characterised in that** the electromagnets (16) of the switching valves (1a, 1b, 1c, 1d) are controllable in drive by way of a three-point regulator or by way of a pulse width modulator (19).

5. Device according to claim 4, **characterised in that** the three-point regulators (18) and the pulse width modulators (19) are integrated in a computer (20) as electronic hardware or as software.

6. Device according to one of more of claims 3 to 5, **characterised in that** each piston (12) is connected by way of a connecting rod (14) with a position transmitter (15) which triggers the regulation after the exceeding of an upper or a lower limit value of the piston setting.

7. Device according to one of more of claims 1 to 6, **characterised in that** four switching valves (1a, 1b, 1c, 1d) are combined into a switching valve block.

## Revendications

1. Dispositif pour le réglage hydraulique de pièces, en particulier les rouleaux (36) de segments (35) de guidage du brin d'une installation de coulée continue, avec des vérins hydrauliques (2) qui sont divisés à chaque fois par un piston (12) avec une tige (13) de piston en un espace de cylindrique (9) et un espace cylindrique annulaire (11), les espaces cylindriques (9, 11) pouvant être raccordés alternativement et de manière opposée ainsi que simultanément par des organes de commande avec une source de pression (7) et d'une dépression (5), **caractérisé en ce qu'**on n'a prévu comme organes de commande que des soupapes de commande 2/2 (1a, 1b, 1e, 1d).

2. Dispositif selon la revendication 1, **caractérisé en ce que** chaque vérin hydraulique (2) présente quatre soupapes de commande (1a, 1b, 1c, 1d) en commutation à pont plein.

3. Dispositif selon la revendication 1 ou 2, **caractérisé en ce que** les soupapes de commande (1a, 1b, 1c, 1d) présentent un étranglement.

4. Dispositif selon l'une ou plusieurs des revendications 1 à 3, **caractérisé en ce que** les aimants magnétiques (16) des soupapes de commutation (1a 1b, 1c 1d) peuvent être commandés via un régulateur à trois points (18) ou via un modulateur de largeur des impulsions (19).

5. Dispositif selon la revendication 4, **caractérisé en ce que** le régulateur à trois points (18) et les modulateurs de la largeur des impulsions (19) sont intégrés sous forme de matériel électronique ou sous forme de logiciel dans un ordinateur (20).

6. Dispositif selon l'une ou plusieurs des revendications 3 à 5, **caractérisé en ce que** chaque piston (12) est relié via une tige de raccordement (14) avec un indicateur de position (15) qui déclenche la régulation après le passage d'une limite supérieure ou inférieure de la position du piston.

7. Dispositif selon l'une ou plusieurs des revendications 1 à 6, **caractérisé en ce que** les quatre soupapes de commande (1a, 1b, 1c, 1d) sont rassemblées en un bloc de commande (3).
